# EUROPÄISCHE PATENTSCHRIFT

(11) **EP 1 387 946 B1**
(45) Veröffentlichungstag und Bekanntmachung des Hinweises auf die Patenterteilung: **15.12.2004**
(21) Anmeldenummer: 02740295.7
(22) Anmeldetag: 26.04.2002
(51) Int. Cl.: F02M 59/46, F02M 63/02

(54) **LECKAGEREDUZIERTER DRUCKGESTEUERTER KRAFTSTOFFINJEKTOR**
LEAK-REDUCED PRESSURE-CONTROLLED FUEL INJECTOR
INJECTEUR DE CARBURANT COMMANDE PAR PRESSION, A REDUCTION DE FUITE

(30) Priorität: 08.05.2001 DE 10122245
(43) Veröffentlichungstag der Anmeldung: 11.02.2004
(73) Patentinhaber: ROBERT BOSCH GMBH, 70442 Stuttgart (DE)
(72) Erfinder: BÖCKING, Friedrich, 70499 Stuttgart (DE)
(86) Internationale Anmeldenummer: PCT/DE2002/001541
(87) Internationale Veröffentlichungsnummer: WO 2002/090759

(56) Entgegenhaltungen:
- WO-A-01/23745
- WO-A-99/61779
- WO-A-02/053904
- DE-A- 19 715 234
- DE-A- 19 939 450

## Beschreibung

### Technisches Gebiet

Einspritzsysteme, die an luftverdichtenden Verbrennungskraftmaschinen eingesetzt werden und nach dem Common Rail-Prinzip arbeiten, sind höchsten Betriebsdrücken ausgesetzt. Um das Betriebsdruckniveau zu erreichen und dauerhaft aufrechtzuerhalten, werden Hochdruckpumpen eingesetzt. Ein Teil der Förderleistung der Hochdruckpumpen wird durch Leckageverluste aufgezehrt, die an den bewegten Bauteilen von Kraftstoffinjektoren solcher Einspritzsysteme auftreten können, mit denen der unter hohem Druck stehende Kraftstoff in den Brennraum einer Verbrennungskraftmaschine eingespritzt wird. Die erforderliche Förderleistung einer Hochdruckpumpe stellt ein deren Baugröße beeinflussendes Kriterium dar.

### Stand der Technik

DE 197 15 234 A1 betrifft ein magnetventilgesteuertes, direkteinspritzendes Kraftstoffeinspritzventil für Speichereinspritzsysteme von mehrzylindrigen Brennkraftmaschinen. Es ist eine Zuführleitung zu einer federbelasteten Düsennadel vorgesehen, welche durch einen Steuerkolben mit Ventilfunktion absperrbar ist. Die Düsennadel wird über eine Düsennadelfeder, welche sich in einem Federraum abstützt, auf ihren Nadelsitz gedrückt. Es sind ferner ein auf der Rückseite des unter Systemdruck stehenden Steuerkolbens angeordneter Steuerraum vorgesehen sowie ein Magnetventil. Durch dieses ist der Steuerraum mit einer Entlastungsleitung verbindbar und gleichzeitig die Absperrung der zur Düsennadel führenden Zuführleitung durch ein am Steuerkolben angeordnetes Hochdruckventil aufhebbar. Es ist eine gedrosselte Leitungsverbindung als Bypass zwischen der Zuführleitung und der Entlastungsleitung ausgebildet, wobei die Leitungsverbindung ein mit dem Magnetventil in Verbindung stehendes Leckageventil enthält, durch welches die Leitungsverbindung während der Einspritzung unterbrechbar ist.

### Darstellung der Erfindung

Die erfindungsgemäße Lösung bietet den Vorteil, daß das Steuerventil in den Zulauf vom Hochdrucksammelraum (Common Rail) integriert ist und die Leckage durch Vermeidung des Druckabbaus auf Lecköldruck am Steuerventil erheblich reduziert wird. In vorteilhafter Weise ist der den Ventilkörper des Steuerteils beaufschlagende Steuerraum von einem topfförmig konfigurierten Druckstück umgeben, an welchem stets der im Hochdrucksammelraum (Common Rail) anstehende hohe Druck anliegt. Das den Steuerraum begrenzende Druckstück liegt mit einem Flachsitz am Gehäuse der Steuereinheit an und ist mit diesem Federelement beaufschlagt, welches das Druckstück zusätzlich zum im Gehäuseraum herrschenden Hochdruck in Anlage an eine Wand des Gehäuseraumes dieser Steuereinheit hält.

Oberhalb des Druckstücks ist ein Servoventil aufgenommen, mit dessen Servoventilkörper eine den Steuerraum entlastende Ablaufdrossel verschlossen bzw. freigegeben werden kann. Die Leckageverluste sind mit der erfindungsgemäß vorgeschlagenen Lösung auf die Steuervolumenmenge begrenzt, die bei Druckentlastung des Steuerraums nach Ansteuerung des Servoventils durch die Ablaufdrossel abströmt. Durch das in den Zulauf vom Hochdrucksammelraum (Common Rail) integrierte Druckstück wird dieses durch den dort herrschenden Hochdruck in den Flachsitz gedrückt, unterstützt durch die unterhalb des Druckstücks aufgenommene Feder. Ein Druckabbau am Steuerteil auf Lecköldruckniveau kann vermieden werden, was die Leckage am Steuerventil günstig beeinflußt.

Aufgrund des Flachsitzes des den Steuerraum begrenzenden Druckstücks am Gehäuse der Steuereinheit ist das Servoventil und der den Servoventilkörper umgebende Ventilraum gegen den Hochdruck im Zulauf vom Hochdrucksammelraum abgedichtet. Das bei der Druckentlastung des Steuerraums aus diesem abströmende Steuervolumen wird durch die Dimensionierung der Ablaufdrossel begrenzt und stellt das einzige Volumen dar, welches aus dem Hochdruckteil der Steuereinheit abfließt. Die Hochdruckpumpe kann daher hinsichtlich ihrer Förderleistung erheblich günstiger ausgelegt werden, was deren Herstellkosten und Baugröße günstig beeinflußt. Ein mit der Reduzierung der Pumpengröße weiter einhergehender Vorteil liegt in der Absenkung der Kraftstofftemperatur im Rücklauf des Injektors. Eine zu hohe Kraftstofftemperatur hätte die Notwendigkeit eines Kühlers zur Folge, was einen zusätzlichen Aufwand darstellt, der mit der erfindungsgemäß vorgeschlagenen Reduzierung der Pumpengröße vermieden werden kann.

### Zeichnung

Anhand der Zeichnung wird die Erfindung nachstehend näher erläutert.

Die einzige Figur zeigt einen Schnitt durch eine druckgesteuerte Steuereinheit ohne Führungsleckage, die zum Beispiel an einer Düsenhalterkombination eingesetzt werden kann.

### Ausführungsvarianten

In der einzigen Figur ist ein Längsschnitt durch die erfindungsgemäß ausgebildete Steuereinheit wiedergegeben, wobei die Steuereinheit 1 ein Gehäuse 2 umfaßt. Im Gehäuse 2 der Steuereinheit 1 ist ein Gehäuseraum 4 ausgebildet, der über einen Zulauf 3 mit einem Speicherraum oder Hochdrucksammelraum (Common Rail) in Verbindung steht, in dem Kraftstoff über eine Hochdruckpumpe beaufschlagt, auf einem extrem hohen Druckniveau gehalten wird. Über den Zulauf 3 zum Gehäuseraum 4 der Steuereinheit 1 steht dieses im Speicher oder Hochdrucksammelraum (Common Rail) erzeugte hohe Druckniveau auch im Gehäuseraum 4 der Steuereinheit 1 an.

Im Gehäuseraum 4 der Steuereinheit 1 gemäß der Darstellung in Figur 1 ist ein Druckstück 21 aufgenommen. Das Druckstück 21 ist im wesentlichen als topfförmiger, an einer Seite offen beschaffener Körper ausgebildet, der mit einer eben ausgeführten Fläche 23 an einer Wandung des Gehäuses 2 der Steuereinheit 1 anliegt. Am offenen Ende des Druckstücks 21 ist in dessen Innenraum ein Steuerventilkörper 5 eingeführt, dessen Stirnfläche 8 mit der Innenwandung des Druckstücks 21 einen Steuerraum 6 begrenzt. In der Wandung des Druckstücks 21 sind im Bereich des Steuerraums einerseits eine Zulaufdrossel 7 ausgebildet; andererseits ist der Steuerraum 6, der von der Innenseite des Druckstücks 21 und der Stirnfläche 8 des Steuerventilkörpers 5 begrenzt ist, über eine im oberen Bereich des Druckstücks 21 ausgebildete Ablaufdrossel 28 druckentlastbar. Die Druckentlastung des Steuerraumes 6 erfolgt über ein der Ablaufdrossel 28 zugeordnetes Servoventil 24. Das Druckstück 21, aufgenommen im Gehäuseraum 4 der Steuereinheit 1, wird einerseits über ein eine ringförmige Stirnfläche 22 des Druckstücks 21 beaufschlagendes Federelement 20 in einen Flachsitz 23 an einer Wandung des Gehäuses 2 der Steuereinheit 1 gedrückt. Das Federelement 20, welches sich an der ringförmig verlaufenden Stirnfläche 22 am Druckstück 21 einerseits abstützt, ist andererseits durch den Boden des Gehäuseraumes 4 im Gehäuse 2 der Steuereinheit 1 abgestützt. Darüber hinaus bewirkt der im Gehäuseraum 4 über den Zulauf 3 vom Hochdrucksammelraum (Common Rail) unter Hochdruck stehende Kraftstoff, der auf die ringförmige Stirnfläche 22 des Druckstücks 21 einwirkt, dessen Anstellen in seinen Flachsitz 23 an der Wandung des Gehäuses 2.

Durch das Einwirken des im Gehäuseraum 4 anstehenden hohen Drucks auf die ringförmig verlaufende Stirnfläche 22 des Druckstücks 21 ist dessen Anlage am Flachsitz 23 an der Wandung des Gehäuses 2 der Steuereinheit 1 gewährleistet. Der Flachsitz 23 sowohl an der Wandung des Gehäuses 2 als auch an der entsprechenden Seite des Druckstücks 21 kann fertigungstechnisch besonders einfach gefertigt werden. Damit steht eine ringförmig verlaufende Dichtfläche 23 zwischen dem Druckstück 21 und der entsprechenden Wandung des Gehäuses 2 der Steuereinheit 1 zur Verfügung, mit welcher ein Ventilraum 32 des Servoventils 24 gegen den Gehäuseraum 4 und das dort herrschende hohe Druckniveau abdichtbar ist.

Der Steuerventilkörper 5 der Steuereinheit 1 ragt mit seiner oberen Stirnfläche 8 einerseits in den Steuerraum 6 ein, der ein über die Zulaufdrossel 7 einströmendes Steuervolumen aufnimmt, welches durch Betätigung des Servoventils 24 durch einen hier nur schematisch wiedergegebenen Aktor 29 aufsteuerbar bzw. zusteuerbar ist. Der Steuerventilkörper 5 ist darüber hinaus mit einer sich ringförmig erstreckenden Sitzfläche 19 versehen, die am Steuerventilkörper 5 in einer Einschnürung 9 ausläuft. An die Einschnürung 9 schließen sich in Abströmrichtung Strömungsfreiflächen 10 am Umfang des Steuerventilkörpers 5 an, die zum Beispiel einander gegenüberliegend um 180° versetzt am Umfang des Steuerventilkörpers 5 ausgebildet sein können. Der Einschnürung 9 am Steuerventilkörper 5 im Gehäuse 2 der Steuereinheit 1 gegenüberliegend, ist ein Ringraum 11 ausgebildet, von dem ein Düsenzulauf 14 zu einer hier nicht dargestellten Düsenhalterkombination mit Einspritzdüse abzweigt. Der Steuerventilkörper 5 wird mit seinem oberen Bereich einerseits im Druckstück 21 zentriert und geführt; andererseits ist der Steuerventilkörper 5 unterhalb der Einschnürung 9 an Gehäuseflächen 15 geführt. Ist der Steuerraum 6, der durch das Druckstück 21 und die obere Stirnfläche 8 des Steuerventilkörpers 5 begrenzt ist, über die Ablaufdrossel 7 mit einem unter hohen Druck stehenden Steuervolumen beaufschlagt, wird der Steuerventilkörper 5 in seine Sitzfläche 18 im Boden des Gehäuseraumes 4 gefahren. Die ringförmig verlaufende Sitzfläche 19 am Steuerventilkörper 5 liegt an der kegelförmig konfigurierten Dichtsitzfläche im Boden des Gehäuses 4 an, so daß bei geschlossenem Steuerventilkörper 5, d.h. dessen Anliegen in seinem gehäuseseitigen Dichtsitz 18, der Düsenzulauf 14 über den Ringraum 11 im Gehäuse 2 der Steuereinheit 1 und über die Strömungsfreiflächen 10 in den Leckölraum 12 druckentlastet wird. Vom Leckölraum 12 aus strömt das Kraftstoffvolumen weiter in Richtung des Leckölablaufs 13. Die Hubhöhe, in welche der Steuerventilkörper 5 mit seiner Stirnfläche 8 bei Druckentlastung des Steuerraums 6 über eine Betätigung der Ablaufdrossel 28 einfährt, ist mit Bezugzeichen 30 (h₂) bezeichnet. Entsprechend zur Hubhöhe 30 des Steuerventilkörpers 5 bei Druckentlastung des Steuerraumes 6 ist eine Restüberdeckung 16 der Strömungsfreiflächen 10 am Umfang des Steuerventilkörpers 5 bemessen. Die Restüberdeckung ist mit h₁ bezeichnet. Im in seinen Dichtsitz 18 im Gehäuseraum 4 eingefahrenen Zustand, d.h. bei Druckbeaufschlagung des Steuerraumes 6 muß gewährleistet sein, daß über einen Bereich h₁ der Strömungsfreiflächen 10 unterhalb des Führungsabschnittes 15 im Gehäuse 2 ein Abströmen von Kraftstoff über den Düsenzulauf 14 in den Ringraum 11 in den Leckölraum 12 und damit in den Leckölablauf 13 erfolgen kann.

Die im Druckstück 21 ausgeführte Ablaufdrossel 28 zur Druckentlastung des Steuerraums 6 wird mittels eines Servoventils 24 geschaltet. Das Servoventil 24 wird über einen hier nur schematisch angedeuteten Steller, zum Beispiel einen Piezosteller 29 betätigt, der einen Servoventilkörper 25 des Servoventils 24 entsprechend der Pfeilrichtung 31 betätigt. Der Servoventilkörper 25 des Servoventils 24 ist in der Darstellung gemäß Figur 1 halbkugelförmig ausgestaltet. Die gekrümmte Seite des halbkugelförmig konfigurierten Servoventilkörpers 25 wirkt mit einem im Gehäuse 2 der Steuereinheit 1 ausgebildeten zweiten Sitz 27 zusammen, während die im wesentlichen flach beschaffene Seite des Servoventilkörpers 25 mit einem ersten Sitz 26 an der Oberseite des Druckstücks 21 zusammenarbeitet. Mittels des Servoventils 24, welches über einen Piezoaktor oder ein Magnetventil angesteuert werden kann, kann der Servoventilkörper 25 entweder in den ersten Sitz 26 zum Verschließen der Ablaufdrossel 28 oder in seinen zweiten Sitz zum Verschließen des Ablaufes im Gehäuse 2 der Steuereinheit 1 geschaltet werden. Der Servoventilkörper 25 ist von einem Servoventilraum 32 umgeben, der einerseits durch eine Wandung des Gehäuses 2 der Steuereinheit 1 gebildet wird und andererseits durch das Druckstück 21. Da der Servoventilkörper 25 des Servoventils 24 lediglich zwischen seinem ersten Sitz 26 und seinem zweiten Sitz 27 hin- und hergeschaltet werden kann, sind die Leckageverluste auf das aus dem Steuerraum 6 über die Ablaufdrossel 28 absteuerbare Steuervolumen begrenzt.

Steht über den Zulauf 3 vom Hochdrucksammelraum (Common Rail) im Gehäuseraum 4 der Steuereinheit 1 Hochdruck an, strömt dieser über die Zulaufdrossel 7 in den Steuerraum 6 ein, der von der oberen Stirnfläche 8 des Steuerventilkörpers 5 und der Innenseite des Druckstücks 21 begrenzt ist. Durch den sich im Steuerraum 6 aufbauenden Hochdruck wird der Steuerventilkörper 5 in den im Boden des Gehäuseraumes 4 ausgebildeten Dichtsitz 18 gefahren. Der Zulauf vom Gehäuseraum 4 über die Einschnürung 9 in den Ringraum 11 und von dort in den Düsenzulauf 14 einer Düsenhalterkombination ist in dieser Position des Steuerventilkörpers 5 verschlossen. In dieser Position, in welcher der Steuerventilkörper 5 in seinen gehäuseseitigen Sitz am Boden des Gehäuseraumes 4 gestellt ist, erlaubt eine Druckentlastung des Düsenzulaufs 14 über den Ringraum 11, die Einschnürung 9 am Steuerventilkörper 5, über die Strömungsfreiflächen 10 in den Leckölraum 12 und von dort in den Leckölablauf 13. Das den Steuerraum 6 begrenzende Druckstück 21 ist stets vom über den Zulauf 3 vom Hochdrucksammelraum aus anstehenden hohen Druck beaufschlagt, welcher über den Flachsitz 23 gegenüber dem Servoventilraum 32 des Servoventils 24 abgedichtet ist. Bei Druckentlastung des Steuerraumes 6 durch Schaltung des Steuerventilkörpers 25 von seinem ersten Sitz 26 oberhalb der Ablaufdrossel 28 in seinen im Gehäuse 2 der Steuereinheit 1 ausgebildeten zweiten Sitz 27 strömt Steuervolumen vom Steuerraum 6 über die Ablaufdrossel 28 in den Servoventilraum 32 ein, so daß sich die Stirnfläche 8 des Steuerventilkörpers 5 in den Steuerraum 6 aufwärts bewegt. Gleichzeitig ist der Servoventilraum 32 an seinem zweiten Sitz 27, der durch den gekrümmten Teil des Steuerventilkörpers 25 verschlossen ist, abgedichtet. Wird der Steuerventilkörper 25 hingegen durch den Aktor 29 in Bewegungsrichtung 31 angesteuert, wird der Steuerventilkörper 25 mit seiner flachen Seite an den ersten Sitz 26 oberhalb der Ablaufdrossel 28 im Druckstück 21 angestellt und schließt diesen. Durch kontinuierlich über die Zulaufdrossel 7 in den Steuerraum 6 einschießenden Kraftstoff mit hohem Druck erfolgt ein Druckaufbau 6 im Steuerraum 6, wodurch der Steuerventilkörper 5 in seinen Dichtsitz 18 im Boden des Gehäuseraumes 4 gedrückt wird. Gleichzeitig erfolgt die Druckentlastung des Düsenzulaufs 14 über die Einschnürung 9, den Ringraum 11 und die Strömungsfreiflächen 10 in den Leckölraum 11 im Niederdruckbereich der Steuereinheit 1.

Durch die Integration des Steuerraumes 6 bzw. des Steuerventils 5 in einen Gehäuseraum 4 wird das Absenken des dort herrschenden Druckniveaus auf Lecköldruckniveau vermieden. Lecköldruckniveau herrscht lediglich im Niederdruckbereich der Steuereinheit 1, d.h. unterhalb der Strömungsfreiflächen 10 im Leckölraum 12 bzw. im Leckölablauf 13. Durch die sich ringförmig zwischen dem Druckstück 21 und der entsprechenden Wandung des Gehäuses 2 der Steuereinheit 1 ausbildende Dichtfläche 23 in Gestalt eines Flachsitzes und das Anstellen des Druckstücks 21 an diese einerseits mittels eines Federelementes 20 und andererseits durch an der ringförmigen Stirnfläche 22 anliegenden Hochdruck, ist eine verbesserte Abdichtung des Gehäuseraumes 4 gegen Leckageverluste gegeben. Darüber hinaus ist durch den Einsatz des Servoventils 24 oberhalb des Druckstücks 21 zur Freigabe bzw. zum Verschließen der Ablaufdrossel 28 des Steuerraums 6 sichergestellt, daß lediglich die aus dem Steuerraum 6 bei dessen Druckentlastung abströmende Steuermenge in den Steuerventilraum 32 eintritt. Der Servoventilraum 32 dient gewissermaßen als Puffer zur Aufnahme von als Steuervolumen dienendem Kraftstoff, welches pro Freigabebewegung der Ablaufdrossel 28 durch Abstellen des Servoventilkörpers 25 aus seinem ersten Sitz 26 in den Servoventilraum 32 einströmt. Lediglich das bei Ansteuerung des Servoventils 24 über den hier schematisch wiedergegebenen Piezosteller 29 abströmende, über die Ablaufdrossel 28 aus dem Steuerraum 6 austretende Kraftstoffvolumen stellt eine Leckage dar. Da die Leckageverluste auf das aus dem Steuerraum 6 bei dessen Druckentlastung abströmende Steuervolumen begrenzt sind, läßt sich mit der erfindungsgemäß beschaffenen Steuereinheit 1 ein Kraftstoffeinspritzsystem betreiben, welches mit einer wesentlich kleiner dimensionierten Hochdruckpumpe ausgestattet werden kann. Bisher notwendige Überdimensionierungen der Hochdruckpumpe zur Deckung von Leckageverlusten können entfallen, da die Leckageverluste bei der erfindungsgemäß vorgeschlagenen Steuereinheit auf die aus dem Steuerraum 6 austretenden Abströmvolumina der Steuermenge beschränkt sind. Ein Einsatz einer kleiner dimensionierten Hochdruckpumpe zur Druckbeaufschlagung des Hochdrucksammelraumes und damit über den Zulauf 3 des Gehäuseraumes 4 der erfindungsgemäß vorgeschlagenen Steuereinheit 1 bewirkt zudem eine Absenkung der Kraftstofftemperatur. Die Absenkung der Kraftstofftemperatur bei Einsatz einer kleiner dimensionierten Hochdruckpumpe beeinflußt das Einspritzverhalten des über den Düsenzulauf 14 einer Düsenhalterkombination zuzuführenden Einspritzvolumens sehr vorteilhaft.

### Bezugszeichenliste

- 1: Steuereinheit
- 2: Gehäuse
- 3: Zulauf Hochdrucksammelraum (Common Rail)
- 4: Gehäuseraum
- 5: Steuerventilkörper
- 6: Steuerraum
- 7: Zulaufdrossel
- 8: Stirnseite
- 9: Einschnürung
- 10: Freifläche
- 11: Ringraum
- 12: Leckölraum
- 13: Leckölablauf
- 14: Düsenzulauf
- 15: Gehäusekante
- 16: Überdeckung h₁
- 17: Ringraum
- 18: Dichtsitz (Gehäuse)
- 19: Sitzfläche Steuerventilkörper
- 20: Federelement
- 21: Druckstück
- 22: ringförmige Stirnfläche
- 23: Flachsitz
- 24: Servoventil
- 25: Servoventilkörper
- 26: erster Sitz
- 27: zweiter Sitz
- 28: Ablaufdrossel
- 29: Betätigungselement (Piezo)
- 30: Hub h₂
- 31: Bewegungsrichtung
- 32: Servoventilraum

## Patentansprüche

1. Einrichtung zum Einspritzen von Kraftstoff in den Brennraum einer Verbrennungskraftmaschine, mit einer Steuereinheit (1), die einen Gehäuseraum (4) umfaßt, der über einen Zulauf vom Hochdrucksammelraum , insbesondere Common Rail, stets mit unter hohem Druck stehenden Kraftstoff beaufschlagt ist, welcher in einem Steuerraum (6) eines Steuerventilkörpers (5) wie bei einer Zulaufdrossel (7) ansteht, wobei der Steuerventilkörper (5) einen Düsenzulauf (14) zu einer Einspritzdüse aufsteuert oder verschließt, **dadurch gekennzeichnet, daß** im Gehäuseraum (4) der Steuereinheit (1) ein den Steuerraum (6) begrenzendes Druckstück (21) aufgenommen ist, wobei der Steuerraum (6) über ein in zwei Sitze (26, 27) schaltbares Servoventil (24) druckentlastbar oder druckbeaufschlagbar ist.

2. Einrichtung zum Einspritzen von Kraftstoff gemäß Anspruch 1, **dadurch gekennzeichnet, daß** das Druckstück (21) mittels eines Federelementes (20) in einen am Gehäuse (2) ausgebildeten Flachsitz (23) gedrängt wird.

3. Einrichtung zum Einspritzen von Kraftstoff gemäß Anspruch 1, **dadurch gekennzeichnet, daß** das Druckstück (21) mit einer ringförmigen Stirnfläche (22) in den Gehäuseraum (4) hineinragt.

4. Einrichtung gemäß Anspruch 1, **dadurch gekennzeichnet, daß** in einer Wandung des Druckstücks (21) eine Zulaufdrossel (7) zum Steuerraum (6) sowie eine Ablaufdrossel (28) des Steuerraums (6) ausgebildet ist.

5. Einrichtung gemäß Anspruch 1, **dadurch gekennzeichnet, daß** oberhalb des Steuerraums (6), der Ablaufdrossel (28) zugeordnet, ein Servoventil (24) aufgenommen ist.

6. Einrichtung gemäß Anspruch 5, **dadurch gekennzeichnet, daß** das Servoventil (24) einen Servoventilkörper (25) umfaßt, der im wesentlichen halbkugelförmig ausgebildet ist.

7. Einrichtung gemäß Anspruch 5, **dadurch gekennzeichnet, daß** das Servoventil (24) einen ersten Sitz (26) oberhalb des Druckstücks (21) oder einen zweiten Sitz (27) im Gehäuse (2) der Steuereinheit (1) verschließt.

8. Einrichtung gemäß Anspruch 7, **dadurch gekennzeichnet, daß** der erste Sitz (26) oberhalb des Druckstücks (21) durch einen abgeflachten Teil des Servoventilkörpers (25) und der zweite Sitz (27) im Gehäuse (2) der Steuereinheit (1) durch eine gekrümmte Fläche des Servoventilkörpers (25) geschlossen bzw. geöffnet wird.

9. Einrichtung gemäß Anspruch 1, **dadurch gekennzeichnet, daß** im Gehäuseraum (4) der Steuereinheit (1) eine Dichtfläche (18) für eine Sitzfläche (19) des Steuerventilkörpers (5) ausgebildet ist.

10. Einrichtung gemäß Anspruch 1, **dadurch gekennzeichnet, daß** der Steuerventilkörper (5) unterhalb einer Sitzfläche (19) eine Einschnürung (9) aufweist, der gegenüberliegend im Gehäuse (2) der Steuereinheit (1) ein Düsenzulauf (14) abzweigt und unterhalb der Einschnürung (9) am Steuerventilkörper (5) ein Abströmen von Kraftstoff ermöglichende Freiflächen (10) ausgebildet sind, über welche bei Druckentlastung des Düsenzulaufs (14) Kraftstoff in den Niederdruckbereich (12, 13) der Steuereinheit (1) abströmt.

## Claims

1. Device for injecting fuel into the combustion chamber of an internal combustion engine, having a control unit (1) which comprises a housing space (4) which is constantly charged, via an inlet from the high-pressure collecting space, in particular a common rail, with fuel which is under high pressure and is present in a control space (6) of a control valve body (5), such as in an inlet throttle (7), the control valve body (5) opening up or closing a nozzle inlet (14) to an injection nozzle, **characterized in that** a pressure element (21) which delimits the control space (6) is held in the housing space (4) of the control unit (1), it being possible for the control space (6) to be relieved of pressure or to be pressurized via a servo valve (24) which can be connected into two seats (26, 27).

2. Device for injecting fuel according to Claim 1, **characterized in that** the pressure element (21) is pushed by means of a spring element (20) into a flat seat (23) formed on the housing (2).

3. Device for injecting fuel according to Claim 1, **characterized in that** the pressure element (21) protrudes with an annular end surface (22) into the housing space (4).

4. Device according to Claim 1, **characterized in that** an inlet throttle (7) to the control space (6) and an outlet throttle (28) of the control space (6) are formed in a wall of the pressure element (21).

5. Device according to Claim 1, **characterized in that** a servo valve (24) is accommodated above the control space (6), assigned to the outlet throttle (28).

6. Device according to Claim 5, **characterized in that** the servo valve (24) comprises a servo valve body (25) which is of essentially hemispherical design.

7. Device according to Claim 5, **characterized in that** the servo valve (24) closes a first seat (26) above the pressure element (21) or a second seat (27) in the housing (2) of the control unit (1).

8. Device according to Claim 7, **characterized in that** the first seat (26) above the pressure element (21) is closed or opened by a flattened part of the servo valve body (25) and the second seat (27) in the housing (2) of the control unit (1) is closed or opened by a curved surface of the servo valve body (25).

9. Device according to Claim 1, **characterized in that** a sealing surface (18) for a seat surface (19) of the control valve body (5) is formed in the housing space (4) of the control unit (1).

10. Device according to Claim 1, **characterized in that** the control valve body (5) has, below a seat surface (19), a constriction (9) from which a nozzle inlet (14) situated opposite in the housing (2) of the control unit (1) branches off, and free surfaces (10) permitting fuel to flow out are formed on the control valve body (5) below the constriction (9) and, when the nozzle inlet (14) is relieved of pressure, fuel flows out via them into the low-pressure region (12, 13) of the control unit (1).

## Revendications

1. Installation pour injecter du carburant dans la chambre de combustion d'un moteur à combustion interne, équipée d'une unité de commande (1) comprenant une chambre de boîtier (4) qui, par l'intermédiaire d'une alimentation provenant de la chambre de collectrice à haute pression (1), en particulier une rampe commune, est constamment alimentée en carburant sous haute pression présent dans une chambre de commande (6) d'un corps de soupape de commande (5) ainsi que dans un étranglement d'entrée (7), le corps de soupape de commande (5) ouvrant ou fermant une alimentation de buse (14) vers un injecteur,
**caractérisée en ce qu'**
une pièce de pression (21) qui délimite la chambre de commande (6) est logée dans la chambre de boîtier (4) de l'unité de commande (1), la chambre de commande (6) pouvant être détendue ou mise sous pression par l'intermédiaire d'une servosoupape (24) commutable dans deux sièges (26, 27).

2. Installation pour injecter du carburant selon la revendication 1,
**caractérisée en ce que**
la pièce de pression (21) est poussée à l'aide d'un élément à ressort (20) dans un siège plat (23) formé sur le boîtier (2).

3. Installation pour injecter du carburant selon la revendication 1,
**caractérisée en ce que**
la pièce de pression (21) dépasse à l'intérieur de la chambre de boîtier (4) par une surface frontale (22) annulaire.

4. Installation selon la revendication 1,
**caractérisée en ce qu'**
l'étranglement d'entrée (7) vers la chambre de commande (6) ainsi qu'un étranglement de sortie (28) de la chambre de commande (6) sont formés dans une paroi de la pièce de pression (21).

5. Installation selon la revendication 1,
**caractérisée en ce qu'**
une servosoupape (24) associée au restricteur d'écoulement (28) est logée au-dessus de la chambre de commande (6).

6. Installation selon la revendication 5,
**caractérisée en ce que**
la servosoupape (24) comprend un corps de servosoupape (25) de forme pratiquement hémisphérique.

7. Installation selon la revendication 5,
**caractérisée en ce que**
la servosoupape (24) ferme un premier siège (26) au-dessus de la pièce de pression (21) ou un deuxième siège (27) dans le boîtier (2) de l'unité de commande (1).

8. Installation selon la revendication 7,
**caractérisée en ce que**
le premier siège (26) au-dessus de la pièce de pression (21) est fermé ou ouvert par une partie aplatie du corps de servosoupape (25) et le deuxième siège (27) dans le boîtier (2) de l'unité de commande (1) par une surface courbe du corps de servosoupape (25).

9. Installation selon la revendication 1,
**caractérisée en ce qu'**
une surface étanche (18) pour une surface du siège (19) du corps de soupape de commande (5) est formée dans la chambre de boîtier (4) de l'unité de commande (1).

10. Installation selon la revendication 1,
**caractérisée en ce que**
au-dessous d'une surface du siège (19), le corps de soupape de commande (5) présente un rétrécissement (9) en face duquel part dans le boîtier (2) de l'unité de commande (1) une alimentation de buse (14) et, au-dessous du rétrécissement (9), sur le corps de soupape de commande (5) sont formées des surfaces libres (10) qui permettent au carburant de s'écouler et grâce auxquelles du carburant s'écoule dans la zone basse pression (12, 13) de l'unité de commande (1) lorsque alimentation de brise (14) est déchargée.
